# EUROPÄISCHE PATENTSCHRIFT

(11) **EP 2 481 909 B1**
(45) Veröffentlichungstag und Bekanntmachung des Hinweises auf die Patenterteilung: **10.07.2013**
(21) Anmeldenummer: 11196243.7
(22) Anmeldetag: 30.12.2011
(51) Int. Cl.: F02M 51/00, F02M 55/00, F02M 63/00

(54) **Kraftstoffeinspritzkomponente, insbesondere Kraftstoffinjektor**
Fuel injector component, in particular fuel injector
Composant d'injection de carburant, notamment injecteur de carburant

(30) Priorität: 01.02.2011 DE 102011003446
(43) Veröffentlichungstag der Anmeldung: 01.08.2012
(73) Patentinhaber: Robert Bosch GmbH, 70442 Stuttgart (DE)
(72) Erfinder: Erinkurt, Buelent, 71701 Schwieberdingen (DE)

(56) Entgegenhaltungen:
- DE-A1-102008 003 838
- DE-A1-102009 028 921
- DE-A1-102009 046 306

## Beschreibung

### Stand der Technik

Die Erfindung betrifft eine Kraftstoffeinspritzkomponente, insbesondere einen Kraftstoffinjektor, nach dem Oberbegriff des Anspruchs 1.

Eine derartige, als Kraftstoffinjektor ausgebildete Kraftstoffeinspritzkomponente ist bereits allgemein bekannt (siehe z.B. DE 102009028921 A1) und dient zum Einspritzen von Kraftstoff in den Brennraum einer selbstzündenden Brennkraftmaschine. Dabei weist der Kraftstoffinjektor ein Gehäuse auf, in dem ein auf- und abbeweglich angeordnetes Ventilelement in Form einer Düsennadel geführt ist, das z.B. über die Bestromung einer Magnetspule, die mit einem mit der Ventilnadel zumindest mittelbar verbundenen Magnetanker zusammenwirkt, betätigt wird. Die Magnetspule ist über ein am Gehäuse angeordnetes elektrisches Anschlusselement in Form eines Anschlusssteckers elektrisch mittels eines Gegensteckers kontaktierbar, der Teil des Kabelbaums des Kraftfahrzeugs ist. Aus fertigungstechnischen Gründen wird das elektrische Anschlusselement zunächst durch Ausbildung eines ersten (Teil-) Elements gebildet, das durch Umspritzen eines mit der Magnetspule verbundenen elektrischen Kontakts bzw. elektrischen Steckerfahne mit einer ersten Kunststoffmasse gekennzeichnet ist. Das so gebildete (Teil-) Element wird nach dessen Fertigung in eine Aufnahmebohrung des Gehäuses des Kraftstoffinjektors eingesetzt und anschließend, zusammen mit dem Kraftstoffinjektor, bereichsweise mittels einer zweiten Kunststoffmasse umspritzt, um somit insgesamt gesehen den Anschlussstecker auszubilden. Durch das Umspritzen der ersten Kunststoffmasse des ersten Elements mittels der zweiten Kunststoffmasse wird insbesondere eine innige Verbindung des Anschlusssteckers mit dem Gehäuse des Kraftstoffinjektors realisiert. Nachteilig bei einer derartig ausgebildeten Kraftstoffeinspritzkomponente in Form des Kraftstoffinjektors ist, dass insbesondere Feuchtigkeit in den Bereich zwischen den beiden Kunststoffmassen gelangen kann, die im schlimmsten Fall bis zu dem metallischen Kontakt kriecht und somit zu elektrischen Kurzschlüssen bzw. zu einer Fehlfunktion des elektrischen Anschlusselements führen kann. Es hat sich dabei herausgestellt, dass die Feuchtigkeit insbesondere über den Anspritzbereich der zweiten Kunststoffmasse am Gehäuse in den Zwischenbereich zwischen die beiden Kunststoffmassen, und von dort in Richtung des elektrischen Anschlusses gelangt.

### Offenbarung der Erfindung

Ausgehend von dem dargestellten Stand der Technik liegt der Erfindung die Aufgabe zugrunde, eine Kraftstoffeinspritzkomponente, insbesondere einen Kraftstoffinjektor, nach dem Oberbegriff des Anspruchs 1 derart weiterzubilden, dass selbst beim Eindringen von Feuchtigkeit bzw. Wasser in den Bereich des elektrischen Anschlusselements eine Beschädigung bzw. eine Fehlfunktion der Kraftstoffeinspritzkomponente, z.B. durch elektrische Kurzschlüsse, sicher vermieden wird. Diese Aufgabe wird erfindungsgemäß bei einer Kraftstoffeinspritzkomponente, insbesondere einem Kraftstoffinjektor, mit den Merkmalen des Anspruchs 1 gelöst. Dadurch wird es ermöglicht, dass ggf. in den Bereich zwischen die beiden Kunststoffmassen eintretende Feuchtigkeit von der Dichtgeometrie an dem weiteren Vordringen in Richtung des metallischen Kontaktes gehindert wird.

Vorteilhafte Weiterbildungen der erfindungsgemäßen Kraftstoffstoffeinspritzkomponente sind in den Unteransprüchen angegeben.

Bei der Erfindung ist die Dichtgeometrie besonders einfach herstellbar, wobei gleichzeitig eine relativ hohe Abdichtwirkung realisiert werden kann. Der von der zweiten Kunststoffmasse umgebene Bereich des ersten Teilelements ist stiftartig ausgebildet. Die Dichtgeometrie weist wenigstens eine Dichtlippe auf, die einstückig an dem ersten Teilelement angeformt ist und zumindest im Wesentlichen den stiftartigen Bereich radial umgibt. Mit anderen Worten gesagt bedeutet dies, dass die Dichtgeometrie bei der Ausbildung des ersten Teilelements durch die erste Kunststoffmasse durch eine entsprechende Form des Kunststoffspritzwerkzeugs gleichzeitig mit ausgebildet wird, so dass sich diese besonders einfach und wirkungsvoll herstellen lassen. Weiterhin wird durch die radiale Umschließung des stiftartigen Bereichs eine vollständige Abdichtwirkung über den gesamten Querschnitt des ersten Teilelements erzielt.

Die Dichtwirkung lässt sich darüber hinaus durch eine Vergrößerung der wirksamen Oberfläche verbessern, wenn mehrere Dichtlippen vorgesehen sind, die in Längsrichtung des stiftartigen Bereichs parallel zueinander angeordnet sind.

Eine weitere Ausgestaltung der Dichtgeometrie, die sich herstellungstechnisch besonders einfach realisieren lässt, wird darin gesehen, wenn die Dichtlippen im Querschnitt dreiecksförmig ausgebildet sind.

Weiterhin ist es vorteilhaft, wenn die erste und die zweite Kunststoffmasse aus unterschiedlichen Materialen mit unterschiedlichen Wärmeausdehnungskoeffizienten bestehen. Dadurch wird der Vorteil erzielt, dass bei Temperaturschwankungen sich die beiden Kunststoffmassen unterschiedlich ausdehnen und daher im Bereich der Dichtgeometrie, insbesondere im Bereich der Dichtlippen, ein Aneinanderpressen der Materialien ermöglicht wird, wodurch die Dichtwirkung vergrößert wird.

Weitere Vorteile, Merkmale und Einzelheiten der Erfindung ergeben sich aus der nachfolgenden Beschreibung bevorzugter Ausführungsbeispiele sowie anhand der Zeichnung. Diese zeigt in:
- Fig. 1: den oberen Teil einer als Kraftstoffinjektor ausgebildeten Kraftstoffeinspritzkomponente in einem vereinfachten Längsschnitt und
- Fig. 2: eine Prinzipdarstellung der Dichtgeometrie an einer Kraftstoffeinspritzkomponente zur Verdeutlichung deren Wirkungsweise in vereinfachtem Teilschnitt.

In der Fig. 1 ist der obere Teil einer als Kraftstoffinjektor 10 ausgebildeten Kraftstoffeinspritzkomponente 100 dargestellt. Der Kraftstoffinjektor 10 weist ein Injektorgehäuse 11 auf, das eine in Bezug zur Längsachse des Kraftstoffinjektors 10 schräg angeordnete Aufnahmebohrung 12 für ein erstes Teilelement 13 eines elektrischen Anschlusssteckers 15 aufweist. Hierbei ist der gehäuseabgewandte Bereich des Anschlusssteckers 15 mittels eines nicht dargestellten elektrischen Gegensteckers, der insbesondere Bestandteil eines Kabelbaums ist, elektrisch kontaktierbar, um beispielsweise eine innerhalb des Kraftstoffinjektors 10 angeordnete, nicht dargestellte Magnetspule elektrisch anzusteuern bzw. zu bestromen. Hierzu weist der Anschlussstecker 15 ggf. aus mehreren miteinander verbundenen Teilbereichen zusammengesetzte Anschlussfahnen 16 in Form eines Flachsteckers auf, die elektrisch mit der angesprochenen Wicklung der Magnetspule elektrisch kontaktiert bzw. verbunden ist.

Das erste Teilelement 13 des Anschlusssteckers 15 wird zusammen mit zumindest dem innerhalb des ersten Teilelements 13 angeordneten Teilbereich 17 der Anschlussfahne 16 in einem separaten Werkzeug durch einen Spritzprozess mittels einer ersten Kunststoffmasse 18 hergestellt. Dabei ist die Form des im Wesentlichen stiftförmig ausgebildeten ersten Teilelements 13 des Anschlusssteckers 15 derart an die Form der Aufnahmebohrung 12 des Injektorgehäuses 11 angepasst, dass nach der Herstellung des ersten Teilelements 13 dieses in die Aufnahmebohrung 12 eingesteckt bzw. eingedrückt werden kann.

Um den Zutritt von Medien, wie z.B. Feuchtigkeit oder ähnlichem in die Aufnahmebohrung 12 zu vermeiden, weist das erste Teilelement 13 beispielhaft an seinem Umfang eine (erste) Dichtgeometrie 19 auf, die mit der Wand der Aufnahmebohrung 12 zusammenwirkt.

Das erste Teilelement 13 des Anschlusssteckers 15 ragt mit einem Teilabschnitt 21 aus der Aufnahmebohrung 12 des Gehäuses 11 heraus. Das insbesondere aus PA (Polyamid) bestehende erste Teilelement 13 des Anschlusssteckers 15 weist erfindungsgemäß an dem Teilabschnitt 21 wenigstens eine, vorzugsweise jedoch mehrere, insbesondere in gleichmäßigen Abständen zueinander angeordnete Dichtlippen 22 bis 24 auf. Die Dichtlippen 22 bis 24 bilden zusammen mit einem zweiten Teilelement 26 des Anschlusssteckers 15 eine (zweite) Dichtgeometrie 28 aus. Die Dichtlippen 22 bis 24 sind im dargestellten Ausführungsbeispiel im Querschnitt jeweils dreiecksförmig ausgebildet, wobei die Breite in Richtung vom ersten Teilelement 13 weg abnimmt und sie reichen über den gesamten äußeren Umfang des Teilabschnitts 21.

Nach der Montage des ersten Teilelements 13 des Anschlusssteckers 15 in der Aufnahmebohrung 12 wird in einem zeitlich nachgeordneten Herstellungsschritt der elektrische Anschlussstecker 15 durch Anspritzen des zweiten Teilelements 26 des Anschlusssteckers 15 an dem Injektorgehäuse 11 komplettiert bzw. vervollständigt. Hierzu wird das Injektorgehäuse 11 des Kraftstoffinjektors 10 in ein entsprechend ausgebildetes Werkzeug eingesetzt, worauf mittels einer zweiten Kunststoffmasse 29, vorzugsweise ebenfalls aus PA, das Injektorgehäuse 11 in dem Bereich des Anschlusssteckers 15 sowie des ersten Teilelements 13 des Anschlusssteckers 15 umspritzt wird.

Im Bereich der Dichtlippen 22 bis 24 der Dichtgeometrie 28 liegt die zweite Kunststoffmasse 29 unmittelbar an der ersten Kunststoffmasse 18 des ersten Teilelements 13 an. Aufgrund der unterschiedlichen Materialien der beiden Kunststoffmassen 18, 29 weisen diese auch unterschiedliche Wärmeausdehnungskoeffizienten auf, die die Dichtwirkung der Dichtgeometrie 28 erhöhen können.

In der Fig. 1 ist durch die Bezugsziffern 31, 32 in den Bereich des Anschlusssteckers 15 eintretendes Medium, insbesondere eintretendes Wasser, bezeichnet. Man erkennt hierbei, dass das Wasser 31, 32 insbesondere über die Verbindungsstellen 33, 34 des zweiten Teilelements 26 des Anschlusssteckers 15 am Gehäuse 11 in den Zwischenraum zwischen dem Gehäuse 11 und dem zweiten Teilelement 26, und von dort in den Zwischenbereich zwischen dem zweiten Teilelement 26 und dem ersten Teilelement 13 gelangt. Wenn dieses Wasser 31, 32 bis in den Bereich der Anschlussfahnen 16 bzw. in die entsprechenden Teilbereiche 17 gelangt, besteht die Gefahr eines Kurzschlusses bzw. einer Funktionsbeeinträchtigung des Kraftstoffinjektors 10. Dies wird jedoch durch die Dichtgeometrie 28 verhindert, wie dies insbesondere anhand der Fig. 2 erkennbar ist: Zum einen bildet die Dichtgeometrie 28, wie in der Fig. 2 am Beispiel von fünf aufeinanderfolgenden Dichtlippen 35 bis 39 dargestellt, die unmittelbar aufeinanderfolgen, eine verlängerte Wegstrecke für das Wasser 31, 32 aus, so dass allein schon aufgrund der verlängerten Wegstrecke und damit der erhöhten Speicherkapazität für Wasser 31, 32 in dem Anschlussstecker 15 die Gefahr verringert wird, dass Wasser 31, 32 bis in den Bereich der Anschlussfahnen 16 gelangt. Darüber hinaus wird durch die angesprochenen unterschiedlichen Wärmeausdehnungskoeffizienten der beiden Kunststoffmassen 18, 29 ein Aneinanderpressen der entsprechenden Flanken der beiden Kunststoffmassen 18, 29 im Bereich der Stellen 41 bis 43 erzielt, wodurch ein Weiterströmen bzw. Weiterkriechen des Wassers 31, 32 in Richtung der Anschlussfahnen 16 verringert bzw. bestenfalls sogar verhindert wird.

Der soweit beschriebene Kraftstoffinjektor 10 kann auf vielfältige Art und Weise abgewandelt bzw. modifiziert werden. Insbesondere soll die Erfindung nicht auf einen Kraftstoffinjektor 10 beschränkt sein, sondern in analoger Weise grundsätzlich auf verschiedenste Kraftstoffeinspritzkomponenten 100 übertragbar sein. Wesentlich ist lediglich, dass die Kraftstoffeinspritzkomponente 100 über einen entsprechenden elektrischen Anschlussstecker 15 verfügt, der zur Vermeidung von elektrischen Kurzschlüssen bzw. Funktionsbeeinträchtigungen aufgrund eintretender Medien aus zwei Kunststoffmassen 18, 29 gebildet ist, zwischen denen eine Dichtgeometrie 28 ausgebildet ist.

## Patentansprüche

1. Kraftstoffeinspritzkomponente (100), insbesondere Kraftstoffinjektor (10), mit einem aus zwei Teilelementen (13, 26) gebildeten elektrischen Anschlusselement (15), das wenigstens einen metallischen Kontakt (16, 17) aufweist, wobei der wenigstens eine metallische Kontakt (16, 17) in dem aus einer ersten Kunststoffmasse (18) bestehenden ersten Teilelement (13) angeordnet ist, und wobei das erste Teilelement (13) in einer Einbauposition an einem Gehäuse (11) der Kraftstoffeinspritzkomponente (100) zusammen mit dem Gehäuse (11) zur Bildung des zweiten Teilelements (26) von einer zweiten Kunststoffmasse (29) wenigstens bereichsweise umspritzt ist, wobei das erste Teilelement (13) in dem Umspritzungsbereich mit dem zweiten Teilelement (26) eine Dichtgeometrie (28) aufweist,
wobei das erste Teilelement (13) des Anschlusselements (15) an einem Ende von der Kunststoffmasse (29) des zweiten Teilelements (26) umgeben ist, und wobei der von der Kunststoffmasse (29) freie Bereich des Anschlusselements (15) in einer Aufnahmebohrung (12) des Gehäuses (11) angeordnet ist und der von der zweiten Kunststoffmasse (29) umgebene Bereich (21)
des ersten Teilelements (13) stiftartig ausgebildet ist, **dadurch gekennzeichnet, dass** die Dichtgeometrie (28) wenigstens eine Dichtlippe (22 bis 24; 35 bis 39) aufweist, die einstückig an dem ersten Teilelement (13) angeformt ist und zumindest im Wesentlichen den stiftartigen Bereich (21) radial umgibt.

2. Kraftstoffeinspritzkomponente nach Anspruch 1,
**dadurch gekennzeichnet,**
**dass** mehrere Dichtlippen (22 bis 24; 35 bis 39) vorgesehen sind, die in Längsrichtung des stiftartigen Bereichs (21) parallel zueinander angeordnet sind.

3. Kraftstoffeinspritzkomponente nach Anspruch 1 oder 2,
**dadurch gekennzeichnet,**
**dass** die Dichtlippen (22 bis 24; 35 bis 39) im Querschnitt dreiecksförmig ausgebildet sind.

4. Kraftstoffeinspritzkomponente nach einem der Ansprüche 1 bis 3,
**dadurch gekennzeichnet,**
**dass** die erste Kunststoffmasse (18) und die zweite Kunststoffmasse (29) aus unterschiedlichen Materialen mit unterschiedlichen Wärmeausdehnungskoeffizienten bestehen.

5. Kraftstoffeinspritzkomponente nach einem der Ansprüche 2 bis 4,
**dadurch gekennzeichnet,**
**dass** der wenigstens eine metallische Kontakt (16, 17) radial innerhalb der wenigstens einen Dichtlippe (22 bis 24; 35 bis 39) angeordnet ist.

6. Kraftstoffeinspritzkomponente nach Anspruch 5,
**dadurch gekennzeichnet,**
**dass** der wenigstens eine metallische Kontakt (16, 17), mit Ausnahme eines Anschlussbereichs mit einem Gegenstecker, über seine gesamte Länge von der ersten bzw. der zweiten Kunststoffmasse (18, 29) umspritzt ist.

7. Kraftstoffeinspritzkomponente nach einem der Ansprüche 1 bis 6,
**dadurch gekennzeichnet,**
**dass** die zweite Kunststoffmasse (29) die Außenkontur des als Anschlussstecker (15) ausgebildeten Anschlusselements bildet.

## Claims

1. Fuel injection component (100), in particular fuel injector (10), having an electric connector element (15) which is formed from two part elements (13, 26) and has at least one metallic contact (16, 17), the at least one metallic contact (16, 17) being arranged in the first part element (13) which is composed of a first plastic compound (18), and, in an installed position on a housing (11) of the fuel injection component (100), the first part element (13) being encapsulated together with the housing (11) at least in regions by a second plastic compound (29) in order to form the second part element (26), the first part element (13) having a sealing geometry (28) in the encapsulation region with the second part element (26), the first part element (13) of the connector element (15) being surrounded at one end by the plastic compound (29) of the second part element (26), and that region of the connector element (15) which is free from the plastic compound (29) being arranged in a receiving hole (12) of the housing (11), and that region (21) of the first part element (13) which is surrounded by the second plastic compound (29) being of pin-like configuration, **characterized in that** the sealing geometry (28) has at least one sealing lip (22 to 24; 35 to 39) which is formed integrally on the first part element (13) and at least substantially surrounds the pin-like region (21) radially.

2. Fuel injection component according to Claim 1, **characterized in that** a plurality of sealing lips (22 to 24; 35 to 39) are provided which are arranged parallel to one another in the longitudinal direction of the pin-like region (21).

3. Fuel injection component according to Claim 1 or 2, **characterized in that** the sealing lips (22 to 24; 35 to 39) are of triangular configuration in cross section.

4. Fuel injection component according to one of Claims 1 to 3, **characterized in that** the first plastic compound (18) and the second plastic compound (29) comprise different materials with different coefficients of thermal expansion.

5. Fuel injection component according to one of Claims 2 to 4, **characterized in that** the at least one metallic contact (16, 17) is arranged radially within the at least one sealing lip (22 to 24; 35 to 39).

6. Fuel injection component according to Claim 5, **characterized in that** the at least one metallic contact (16, 17) is encapsulated over its entire length by the first and the second plastic compound (18, 29), with the exception of a connector region having a mating plug.

7. Fuel injection component according to one of Claims 1 to 6, **characterized in that** the second plastic compound (29) forms the outer contour of the connector element which is configured as a connector plug (15).

## Revendications

1. Composant d'injection de carburant (100), en particulier injecteur de carburant (10), comprenant un élément de raccordement électrique (15) formé de deux éléments partiels (13, 26), qui présente au moins un contact métallique (16, 17), l'au moins un contact métallique (16, 17) étant disposé dans le premier élément partiel (13) se composant d'une première composition plastique (18), et le premier élément partiel (13) étant surmoulé au moins en partie par une deuxième composition plastique (29) conjointement avec le boîtier (11) pour former le deuxième élément partiel (26) dans une position d'installation sur un boîtier (11) du composant d'injection de carburant (100), le premier élément partiel (13) présentant, dans la région de surmoulage avec le deuxième élément partiel (26), une géométrie d'étanchéité (28),
le premier élément partiel (13) de l'élément de raccordement (15) étant entouré au niveau d'une extrémité par la composition plastique (29) du deuxième élément partiel (26), et la région de l'élément de raccordement (15) exempte de la composition plastique (29) étant disposée dans un alésage de réception (12) du boîtier (11) et la région (21) du premier élément partiel (13) entourée par la deuxième composition plastique (29) étant réalisée sous forme de goupille, **caractérisé en ce que** la géométrie d'étanchéité (28) présente au moins une lèvre d'étanchéité (22 à 24 ; 35 à 39), qui est façonnée d'une seule pièce sur le premier élément partiel (13) et qui entoure radialement au moins essentiellement la région en forme de goupille (21).

2. Composant d'injection de carburant selon la revendication 1,
**caractérisé en ce que**
plusieurs lèvres d'étanchéité (22 à 24 ; 35 à 39) sont prévues, lesquelles sont disposées parallèlement les unes aux autres dans la direction longitudinale de la région en forme de goupille (21).

3. Composant d'injection de carburant selon la revendication 1 ou 2,
**caractérisé en ce que**
les lèvres d'étanchéité (22 à 24 ; 35 à 39) sont réalisées sous forme triangulaire en section transversale.

4. Composant d'injection de carburant selon l'une quelconque des revendications 1 à 3,
**caractérisé en ce que**
la première composition plastique (18) et la deuxième composition plastique (29) se composent de matériaux différents ayant des coefficients de dilatation thermique différents.

5. Composant d'injection de carburant selon l'une quelconque des revendications 2 à 4,
**caractérisé en ce que**
l'au moins un contact métallique (16, 17) est disposé radialement à l'intérieur de l'au moins une lèvre d'étanchéité (22 à 24 ; 35 à 39).

6. Composant d'injection de carburant selon la revendication 5,
**caractérisé en ce que**
l'au moins un contact métallique (16, 17), à l'exception d'une région de raccordement à une contrefiche, est surmoulé sur toute sa longueur avec la première, respectivement la deuxième, composition plastique (18, 29).

7. Composant d'injection de carburant selon l'une quelconque des revendications 1 à 6,
**caractérisé en ce que**
la deuxième composition plastique (29) forme le contour extérieur de l'élément de raccordement réalisé sous forme de connecteur de raccordement (15).
